# EUROPÄISCHE PATENTSCHRIFT

(11) **EP 0 880 414 B1**
(45) Veröffentlichungstag und Bekanntmachung des Hinweises auf die Patenterteilung: **14.07.1999**
(21) Anmeldenummer: 97920493.0
(22) Anmeldetag: 07.02.1997
(51) Int. Cl.: B21C 51/00

(54) **VERFAHREN ZUM MARKIEREN VON FEHLSTELLEN VON ZU PRÜFENDEN HEISSEN WERKSTÜCKEN**
PROCESS FOR MARKING OF DEFECTIVE SPOTS IN HOT WORKPIECES TO BE TESTED
PROCEDE DE MARQUAGE DE POINTS DEFECTUEUX SUR DES PIECES CHAUDES A CONTROLER

(30) Priorität: 12.02.1996 DE 19606360
(43) Veröffentlichungstag der Anmeldung: 02.12.1998
(73) Patentinhaber: MANNESMANN Aktiengesellschaft, 40213 Düsseldorf (DE)
(72) Erfinder: WIETING, Enno, D-40883 Ratingen (DE); MALLOCK, Wilfried, D-45475 Mülheim (DE); SCHWEITZER, Harald, D-45472 Mülheim (DE); TIBER, Karl-Heinz, D-45473 Mülheim (DE)
(74) Vertreter: Meissner, Peter E., Dipl.-Ing.
(86) Internationale Anmeldenummer: DE9700289
(87) Internationale Veröffentlichungsnummer: WO9728911

(56) Entgegenhaltungen:
- DE-A- 2 617 711
- US-A- 3 724 416
- US-A- 5 454 256

## Beschreibung

Die Erfindung betrifft ein Verfahren zum Markieren von Fehlstellen von zu prüfenden heißen Werkstücken gemäß dem Oberbegriff des Patentanspruches 1 und eine Vorrichtung zur Durchführung des Verfahrens gemäß dem Oberbegriff des Patentanspruches 6.

Bei der Herstellung von langgestreckten heißen Werkstücken, insbesondere Rohre, wird aus Gründen der Kostenkalkulation es als ein wichtiges Ziel angesehen, frühzeitig mögliche Fehler bzw. Fehlstellen auf dem Erzeugnis festzustellen, um zum einen die weitere Herstellung und mögliche Auslieferung schadhafter Stücke zu vermeiden und zum anderen die Entscheidung über ein Aussortieren oder Weiterverwendung so früh wie möglich fällen zu können. Eine Möglichkeit ist, beispielsweise direkt hinter dem Walzwerk eine Prüfanlage zu installieren und eventuelle Fehlstellen auf der Oberfläche des zu prüfenden Werkstückes zu markieren. Bei heißen Werkstücken wird vorzugsweise dazu eine Farbpulver-Sprüheinrichtung verwendet, die bei Auslösen des Markierbefehls durch die Prüfanlage aktiviert wird und zumindest über die Dauer des Anzeigesignals Farbpulver auf die Oberfläche des zu prüfenden Werkstückes sprüht. Dazu wird in die Pulverkammer der Sprüheinrichtung Druckluft eingeblasen und das Farbpulver mit der Luft ausgetragen. In der Vergangenheit sind aber immer wieder Probleme aufgetreten, sei es, daß das Farbpulver im Vorratsbehälter zusammenklumpte oder an deren Wandungen in kompakter Form anhaftete, sei es, daß die Druckluftzufuhr nicht ausreichend war, sei es, daß das Magnetventil zur Freigabe der Sprühöffnung klemmte und andere Dinge mehr. Dies hatte zur Folge, daß immer wieder Erzeugnisse entstanden, die wegen fehlender Markierungen einer erneuten Prüfung unterzogen werden mußten.

Eine gattungsmäßige Sprüheinrichtung zum Markieren von zu prüfenden heißen Werkstücken ist aus der DE 26 17 711 A1 bekannt. Sie besteht aus einem mit einem Deckel verschließbaren Zufuhrtrichter für ein pulverförmiges Markiermittel, mit einer daran angeschlossenen Pulverkammer, einem mit der Pulverkammer verbundenen Druckluftanschluß, einer in den Zufuhrtrichter hineinragenden Rührvorrichtung sowie einer mit der Sprüheinrichtung elektrisch verbundenen Steuerungseinheit. Die Rührvorrichtung ist steuerungsmäßig mit einer Sprühkanonendüse der Sprüheinrichtung verknüpft. Verfahrensmäßig wird die bekannte Sprüheinrichtung so betrieben, daß zum Markieren von Fehlstellen von zu prüfenden heißen Werkstücken nach Erhalt des Markierbefehls, ausgelöst durch einen Fühler zum Erkennen des Werkstückes, von der Sprüheinrichtung aus zumindest für die Dauer des Anzeigensignals ein Markiermittel auf die Oberfläche des Werkstückes mittels Druckluft aufgebracht wird. Mit dem Markierbefehl setzt ein ungehinderter, kontinuierlicher Zustrom des Markiermittels zum Austragbereich ein. Nachteilig bei dieser bekannten Sprüheinrichtung ist, daß keine Mittel vorgesehen sind, um eine störungsfreie Markierung sicherzustellen. Weder wird die ausreichende Druckluftzufuhr noch die Füllstandmenge im Zufuhrtrichter angezeigt. Auch Anzeigen hinsichtlich elektrischer Störungen sind nicht vorgesehen.

In der DE 41 36 387 A1 ist ein Verfahren zur fortlaufenden Kennzeichnung von langgestrecktem Gut bekannt. Bei diesem Verfahren wird der Druck, mit welchem die Farbe der Düse zugeführt wird, als IST-Wert ständig gemessen und einem Regler mit einem vorgebbaren Sollwert verglichen. Bei einer Abweichung des IST-Wertes vom Sollwert wird die Drehzahl eines die Förderpumpe antreibenden Elektromotors durch den Regler im Ausgleichssinne verstellt. Auch bei diesem Verfahren sind keine Maßnahmen vorgesehen, um eine ungenügende Farbmittelzufuhr und eine nicht ausreichende Füllstandshöhe im Vorratsbehälter zu erkennen und anzuzeigen.

Aufgabe der Erfindung ist es, ein Verfahren zum Markieren von Fehlstellen von zu prüfenden, heißen Werkstücken anzugeben, mit dem eine störungsfreie, reproduzierbare Markierung erreichbar ist. Eine weitergehende Aufgabe besteht darin, durch längere Stillstandzeiten sich möglicherweise ergebende Störungen zu vermeiden.

Diese Aufgabe wird mit den im kennzeichnenden Teil der Ansprüche 1 bzw. 6 angegebenen Merkmale gelöst. Vorteilhafte Weiterbildungen sind Bestandteil von Unteransprüchen.

Hauptschwerpunkt des erfindungsgemäßen Verfahrens ist die Sicherstellung eines kontinuierlichen, ungehinderten Zustromes des Markiermittels zum Austragbereich, sobald der Markierbefehl ausgelöst worden ist. Weiterhin wird dafür Sorge getragen, daß die Hauptfunktionen, d. h. die ausreichende Zufuhr von Druckluft, die einwandfreie Funktion aller elektrischen Verbindungen sowie der Füllstand des Markiermittels ständig überwacht werden und bei Auftreten eines Fehlers eine optische und eine damit verknüpfte, akustische Anzeige erfolgt. Für den ungehinderten Zustrom des Markiermittels wird erfindungsgemäß eine Kombination des Rührens und Rüttelns eingesetzt. Dadurch wird vermieden, daß das Farbpulver zusammenklumpt oder an den Wänden der Vorratsbehälter haftet und somit nicht mehr zum Austrag gelangt. Dies gilt insbesondere bei längeren Stillstandszeiten, wenn das Markiermittel in sich zusammenfällt und durch Brückenbildung", Anhaftungen usw. nicht mehr in die Pulverkammer zwecks Austragen gelangt. Falls danach der Markierbefehl kommt, kommt kein Austrag zustande. Um dies zu vermeiden, wird unabhängig von der Benutzung der Markiereinrichtung in einem vorher festgelegten Zeitintervall und für eine festgelegte Dauer sowohl die Rühr- als auch die Rütteleinrichtung betätigt, um das Farbpulver in die Pulverkammer fallenzulassen. Bei der Überwachung der Füllstandsmessung wird die vom Markiermittel verursachte Dämpfung einer elektrisch angeregten Stimmgabel" benutzt.

Das zusätzliche Rütteln des Markiermittels erfolgt mit einem Unwuchtmotor, der steuerungsmäßig mit dem Rührwerk verknüpft ist. Darüber hinaus sind beide Geräte steuerungsmäßig mit dem Magnetventil der Sprühdüse verknüpft. Dadurch ist sichergestellt, daß bei Schalten des Magnetventils beide Geräte aktiviert werden, so daß der erwünschte ungehinderte kontinuierliche Zustrom des Markiermittels zur Sprühdüse sichergestellt ist. Eine weitere unterstützende Maßnahme betrifft das Farbpulver selbst. Um die Tendenz zum Zusammenklumpen abzuschwächen, hat es sich als vorteilhaft herausgestellt, das Farbpulver mit einem nichtklebenden Mittel, insbesondere Quarzsand, zu mischen. Ein Mischungsverhältnis von 1:1 hat sich dabei als günstig herausgestellt. Die Reduzierung der Farbpulvermenge pro Anzeigenstelle und die schmirgelnde Wirkung zum Reinigen des Farbschlauches und der Sprühdüse sind dabei willkommene, positive Nebeneffekte. Da der Deckel des Vorratsbehälters aus Gründen der Arbeitssicherheit beim Rühren geschlossen sein muß, ist ein Näherungsschalter am Deckel angeordnet. Die Überwachung der ausreichenden Druckluftzufuhr erfolgt über einen Druckwächter. Damit auch alle elektrischen Verbindungen einwandfrei funktionieren, sind die Leitungen und Steckverbindungen sowie die Magnetventile für das Rührwerk und für die Sprühdüse mit der Steuerung verknüpft. Außerdem werden die Funktionen von Füllstandsgeber, Druckwächter und Näherungsschalter elektrisch überwacht.

Vorzugsweise erfolgt die Anzeige aller überwachten Funktionen auf Leuchtdioden, die wiederum elektrisch mit einem akustischen Signalgeber verknüpft sind. Der akustische Signalgeber läßt sich durch einen Quittierschalter abschalten, wogegen die betreffende Leuchtdiode den jeweiligen Mangel bis zu dessen Behebung anzeigt.

In der einzigen Figur wird anhand eines Ausführungsbeispieles das erfindungsgemäße Verfahren näher erläutert.

Die Figur zeigt in einem Funktionsschaubild die wesentlichen Elemente der erfindungsgemäßen Farbpulver-Sprüheinrichtung. Die Einrichtung besteht aus einem Farbpulverbehälter 13, der mit einem Deckel 14 verschließbar und an dem im trichterförmig ausgebildeten Austragbereich eine Pulverkammer 1 angeordnet ist. Der auf dem Deckel 14 angebrachte Druckluftmotor 7 treibt das hier mit unterbrochenen Linien dargestellte, im Farbpulverbehälter 13 angeordnete Rührwerk 2 an. Zur Überwachung eines ordnungsgemäßen Verschließens des Deckels 14 ist ein Näherungsschalter 10 vorgesehen. Die Füllstandshöhenüberwachung des Farbpulvers im Behälter 13 erfolgt über einen seitlich angeordneten Füllstandsgrenzschalter 8. Damit der angestrebte Zustrom des Farbpulvers in den Austragbereich ungehindert erfolgen kann, wird der gesamte Farbpulverbehälter 13 einschließlich aller Anbauten durch einen Unwuchtmotor 9 gerüttelt. Die Zufuhr der für das Antreiben des Druckluftmotors 7 und für den Austrag des Farbpulvers erforderlichen Druckluft erfolgt über einen mit einem Manometer versehenen Luftreiniger 3. In der Zufuhrleitung 15 ist für die Überwachung einer ausreichenden Druckluftzufuhr ein Druckwächter 4 angeordnet. Hinter dem Druckwächter verzweigt die Zufuhrleitung 15 in eine zum Druckluftmotor 7 führende Leitung 16 und in eine zur Pulverkammer 1 führende Leitung 17. In beiden Leitungen 16,17 ist je ein elektrisch betätigbares Ventil 5,6 angeordnet. Der Austrag des Pulver/Luft-Gemisches erfolgt über eine Leitung 18, die üblicherweise mit einer hier nicht dargestellten Sprühdüse verbunden ist. Alle die einwandfreie Funktion der Farbpulver-Sprüheinrichtung beeinflussenden Geräte 4 - 9 sind über elektrische Leitungen mit einem Verteilerkasten 11 und darüber mit einer Steuerungselektronik 12 verbunden. Sollte eines der genannten elektrischen Geräte nicht funktionieren, beispielsweise der Füllstandsgrenzschalter 8, dann erfolgt eine Anzeige auf einer hier nicht dargestellten Leuchtdiode und zusätzlich eine akustische Anzeige. Diese Meldung erfolgt auch, falls einer der elektrischen Verbindungen versehentlich getrennt worden ist, sei es im Stecker- oder sei es im Leitungsbereich selbst. In diesem Ausführungsbeispiel ist der Druckluftmotor 7 eine mit Druckluft betriebene Kleinturbine, die weder zum Betrieb noch zur Überwachung elektrische Anschlüsse trägt. Aus diesem Grunde erübrigt es sich eine elektrische Verbindung zwischen Druckluftmotor 7 und Verteilerkasten 11 bzw. Steuerungselektronik 12 vorzusehen. Alternativ ist es aber auch möglich statt einer Turbine einen Elektromotor mit oder ohne Getriebe für den Antrieb des Rührwerkes 2 vorzusehen. In einem solchen Falle würde die elektrische Verbindung zum E-Motor in das Überwachungssystem mit einbezogen werden.

## Patentansprüche

1. Verfahren zum Markieren von Fehlstellen von zu prüfenden heißen Werkstücken, bei dem nach Erhalt des Markierbefehls von einer stationären Einrichtung aus zumindest für die Dauer des Anzeigensignals ein Markiermittel auf die Oberfläche des Werkstückes mittels Druckluft aufgebracht wird und mit dem Markierbefehl ein ungehinderter, kontinuierlicher Zustrom des Markiermittels zum Austragbereich einsetzt,
dadurch gekennzeichnet,
daß die ausreichende Zufuhr von Druckluft, die einwandfreie Funktion aller elektrischen Verbindungen einschließlich aller Stromkreise sowie der Füllstand des Markiermittels in der Einrichtung überwacht werden und der kontinuierliche Zustrom des Markiermittels durch ein kombiniertes Rühren des Markiermittels und Rütteln des Markiermittelbehälters erreicht wird und alle überwachten Funktionen optisch angezeigt werden und bei Auftreten einer Störung ein akustisches Alarmsignal ausgegeben wird.

2. Verfahren nach Anspruch 1,
dadurch gekennzeichnet,
daß unabhängig von der Häufigkeit des Aufbringens des Markiermittels in einem festgelegten Zeitintervall und für eine festgelegte Dauer ein Rühren und Rütteln des Markiermittels erfolgt.

3. Verfahren nach Anspruch 2,
dadurch gekennzeichnet,
daß das Zeitintervall weniger als 30 min und die Einschaltdauer mindestens 5 Sek. beträgt.

4. Verfahren nach einem der Ansprüche 1 bis 3,
dadurch gekennzeichnet,
daß das Farbpulver mit einem nichtklebenden Mittel gemischt wird, vorzugsweise im Verhältnis 1:1.

5. Verfahren nach Anspruch 4,
dadurch gekennzeichnet,
daß das nichtklebende Mittel Quarzsand ist.

6. Vorrichtung zur Durchführung des Verfahrens nach Anspruch 1 mit einer Sprüheinrichtung bestehend aus einem mit einem Deckel verschließbaren Vorratsbehälter für ein pulverförmiges Markiermittel, mit einer daran angeschlossenen Pulverkammer, einem mit der Pulverkammer verbundenem Druckluftanschluß, einem in den Vorratsbehälter hineinreichenden Rührwerk sowie einer mit der Sprüheinrichtung elektrisch verbundenen Steuerungseinheit, wobei das Rührwerk steuerungsmäßig mit einem Magnetventil der Sprühdüse verknüpft ist,
dadurch gekennzeichnet,
daß am Farbpulverbehälter (13) ein Unwuchtmotor (9) angeordnet ist, der wiederum steuerungsmäßig mit dem Rührwerk (2) verbunden ist und auch der Unwuchtmotor (9) steuerungsmäßig mit dem Magnetventil (6) der Sprühdüse verknüpft ist und der Deckel (14) des Farbpulverbehälters (13) mit einem Näherungsschalter (10) und der Druckluftanschluß (15) mit einem Druckwächter (4) und der Vorratsbehälter (13) mit einem Füllstandsgrenzschalter (8) versehen sind und die Versorgungsspannung für die Magnetventile (5,6) sowie alle elektrischen Steckverbindungen mit der Steuerung (12) verknüpft sind und die optischen Anzeigen der überwachten Funktionen auf Leuchtdioden erfolgt, die elektrisch mit einem akustischen Signalgeber verknüpft sind.

## Claims

1. Process for marking defective spots of hot workpieces to be tested, in which, after the marking instruction is received, a marking medium is applied from a stationary device to the surface of the workpiece by means of compressed air, at least for the duration of the indicating signal, and an unimpeded, continuous inflow of the marking medium to the discharge region commences with the marking instruction,
characterised in that a sufficient supply of compressed air, faultless functioning of all electrical connections, including all circuits, as well as the level of the marking medium in the device are monitored, the continuous inflow of the marking medium is achieved by combined stirring of the marking medium and shaking of the marking medium container, all the monitored functions are visually indicated and an acoustic alarm signal is delivered if a disturbance occurs.

2. Process according to claim 1,
characterised in that the marking medium is stirred and shaken at a fixed time interval and for a fixed period, irrespective of the frequency at which the marking medium is applied.

3. Process according to claim 2,
characterised in that the time interval is less than 30 minutes and the on-period is less than 5 seconds.

4. Process according to one of claims 1 to 3,
characterised in that the coloured powder is mixed with a non-adhesive medium, preferably in the ratio of 1:1.

5. Process according to claim 4,
characterised in that the non-adhesive medium is silica sand.

6. Apparatus for carrying out the process according to claim 1, with a spray device consisting of a storage container, which can be closed by a lid, for a powdery material, with a powder chamber communicating with the container, a compressed-air connection connected to the powder chamber, a stirring mechanism extending into the storage container, as well as a control unit electrically connected to the spray device, wherein the stirring mechanism is linked in control terms to a solenoid valve of the spray nozzle,
characterised in that an unbalanced motor (9) is disposed on the coloured powder container (13), which motor is in turn connected in control terms to the stirring mechanism (2) and linked in control terms to the solenoid valve (6) of the spray nozzle, the lid (14) of the coloured powder container (13) is provided with a proximity switch (10), the compressed-air connection (15) is provided with a manostat (4), the storage container (13) is provided with a level limit switch (8), the supply voltage for the solenoid valves (5, 6) as well as all electrical plug connections are linked to the control unit (12), and the monitored functions are visually indicated by light-emitting diodes, which are electrically linked to an acoustic signal transmitter.

## Revendications

1. Procédé pour marquer des points défectueux de pièces chaudes à tester, dans lequel, après obtention de l'ordre de marquage par un dispositif fixe, au moins pour la durée du signal d'affichage, un moyen de marquage est appliqué sur la surface de la pièce par de l'air comprimé et, avec l'ordre de marquage, il est appliqué une amenée continue non gênée du moyen de marquage vers la zone d'application,
caractérisé en ce que l'amenée suffisante d'air comprimé, le fonctionnement parfait de toutes les liaisons électriques, y compris tous les circuits de courant, ainsi que l'état de remplissage du moyen de marquage dans le dispositif sont surveillés, et l'amenée continue du moyen de marquage est obtenue par une agitation du moyen de marquage et un secouage combinés du récipient du moyen de marquage, et toutes les fonctions surveillées sont affichées optiquement et, lorsqu'il se produit un problème, un signal d'alarme acoustique est émis.

2. Procédé selon la revendication 1,
caractérisé en ce qu'il est effectué une agitation et un secouage du moyen de marquage indépendamment de la fréquence de l'application du moyen de marquage, dans un intervalle de temps déterminé et pour une durée déterminée.

3. Procédé selon la revendication 2,
caractérisé en ce que l'intervalle de temps vaut moins de 30 minutes et la durée de fonctionnement vaut au moins cinq secondes.

4. Procédé selon une des revendications 1 à 3,
caractérisé en ce que la poudre d'encre est mélangée à un agent non collant, avàntageusement dans le rapport 1:1.

5. Procédé selon la revendication 4,
caractérisé en ce que l'agent non collant est du sable de quartz.

6. Dispositif pour la mise en oeuvre du procédé selon la revendication 1, comportant un dispositif de pulvérisation constitué d'un réservoir pouvant être fermé par un couvercle pour un moyen de marquage pulvérulent, une chambre de poudre raccordée à celui-ci, un raccord d'air comprimé relié à la chambre de poudre, un agitateur plongeant dans le réservoir, ainsi qu'une unité de commande reliée électriquement au dispositif de pulvérisation, l'agitateur étant relié, par une technique de commande, à une valve magnétique de la buse de pulvérisation,
caractérisé en ce que, sur le récipient de poudre d'encre (13), il est agencé un moteur déséquilibré (9), qui, à son tour, est relié, par une technique de commande, à l'agitateur (2) et, également, le moteur déséquilibré (9) est relié, par une technique de commande, à la valve magnétique (6) de la buse de pulvérisation, et le couvercle (14) du récipient de poudre d'encre (13) est muni d'un détecteur de proximité (10) et le raccord d'air comprimé (15) d'un dispositif de surveillance de pression (4) et le réservoir (13) d'un commutateur de limitation d'état de remplissage (8), et la tension d'alimentation pour les valves magnétiques (5,6) ainsi que toutes les liaisons électriques à enfichage sont reliées à la commande (12), et l'affichage optique des fonctions surveillées est effectué par des diodes électroluminescentes, qui sont reliées électriquement à un transmetteur de signaux acoustique.
